# FASCICULE DE BREVET EUROPEEN

(11) **EP 2 828 015 B1**
(45) Date de publication et mention de la délivrance du brevet: **20.01.2016**
(21) Numéro de dépôt: 13715310.2
(22) Date de dépôt: 13.03.2013
(51) Int. Cl.: B21D 11/12

(54) **MACHINE DE CINTRAGE À TÊTE DE PLIAGE MOBILE AUTOUR D'UN NEZ DE PLIAGE FIXE**
BIEGEMASCHINE MIT EINEM ÜBER EINEN STATIONÄREN BIEGBAREN SCHAFT BEWEGLICHEN BIEGEKOPF
BENDING MACHINE HAVING A BENDING HEAD THAT IS MOVABLE ABOUT A STATIONARY BENDING SHANK

(30) Priorité: 24.03.2012 FR 1200880
(43) Date de publication de la demande: 28.01.2015
(73) Titulaire: Numalliance, 88470 Saint Michel sur Meurthe (FR)
(72) Inventeur: COSTET, Julien, F-88650 Saint Leonard (FR)
(74) Mandataire: Rhein, Alain
(86) Numéro de dépôt international: PCT/FR2013/050522
(87) Numéro de publication internationale: WO 2013/144477

(56) Documents cités:
- EP-B1- 2 237 905
- FR-A1- 2 715 334
- FR-A1- 2 806 943

## Description

### Domaine technique et état de l'art

L'invention concerne une machine pour le cambrage, le formage, le pliage ou le cintrage d'une barre selon un axe de pliage, machine comportant :
- un bras,
- un nez de pliage porté par le bras,
- une tête de pliage comprenant un doigt de pliage rotatif par rapport à l'axe de pliage, et
- un poste d'amenage situé en amont du nez de pliage pour déplacer une barre selon un axe de défilement et à travers le nez de pliage.

Une telle machine est notamment connue du document FR 2 806 943 qui décrit une machine dans laquelle la tête de pliage est mobile en translation selon un axe perpendiculaire à l'axe de défilement de la barre, le nez de pliage, porté par le bras, est mobile en translation selon l'axe de défilement par rapport au bâti et donc par rapport à la tête de pliage. Cette machine permet de réaliser un grand nombre de formes, notamment des boucles, et des formes de diamètres variés. Cependant, la rigidité du nez de pliage est altérée, par le fait que le nez est porté par un support mobile et par les jeux mécaniques inhérents au guidage du nez télescopique.

De plus la disposition du nez mobile impose, dans la majorité des séquences de pliage utilisant cette disposition, de déplacer la barre dans la même proportion que le nez. Il s'ensuit des mouvements alternatifs supplémentaires à ceux nécessités uniquement par le pliage, et donc une perte de précision dans le positionnement axial de la barre.

D'autre part, le nez à déplacement axial impose de recourir à un tube-guide-barre télescopique, présentant des qualités de guidage limitées.

### Description de l'invention

L'invention propose une nouvelle machine, ne présentant pas les inconvénients d'une machine telle que décrite ci-dessus. Plus précisément, l'invention propose une machine pour le cambrage, le formage, le pliage ou le cintrage d'une barre selon un axe de pliage, machine comportant :
- un bras,
- un nez de pliage porté par le bras,
- une tête de pliage comprenant un doigt de pliage rotatif par rapport à l'axe de pliage,
- un poste d'amenage situé en amont du nez de pliage pour déplacer la barre selon un axe de défilement et à travers le nez de pliage.

La machine selon l'invention est par ailleurs caractérisée en ce que la tête de pliage comprend également :
- une première bielle portant le doigt de pliage,
- une deuxième bielle dont une tête est couplée à une tête de la première bielle en rotation par rapport à un axe d'articulation perpendiculaire à l'axe de défilement,
- un premier moyen d'entraînement pour entraîner en translation un pied de la première bielle selon un axe parallèle à l'axe de défilement, et un deuxième moyen d'entraînement pour entraîner en translation un pied de la deuxième bielle selon un axe parallèle à l'axe de défilement.

Ainsi, dans une machine selon l'invention, la tête de pliage est entraînée en mouvement par la combinaison de deux bielles dont le pied est entraîné en translation selon un axe parallèle à l'axe de défilement du fil. Une commande appropriée des moyens d'entraînement en translation du pied des bielles permet un déplacement du doigt de pliage par rapport au bâti et au nez de pliage, en translation selon l'axe de défilement (par ex. horizontal) et / ou en translation selon un axe (par ex. vertical) perpendiculaire à l'axe de défilement comme on le verra mieux plus loin. Il est ainsi possible de réaliser au moins les mêmes formes qu'avec une machine selon l'art antérieur décrit ci-dessus. Mais une commande appropriée des moyens d'entraînement en translation du pied des bielles permet également des déplacements du doigt de pliage selon d'autres trajectoires dans un plan de pliage passant par l'axe de défilement de sorte qu'il est possible de réaliser un grand nombre de formes.

Dans une machine selon l'invention, le nez de pliage peut être fixe par rapport au bras, car le mouvement de translation du nez de pliage par rapport à la tête de pliage peut être réalisé par une commande appropriée des moyens d'entraînement en translation du pied des bielles. Le déplacement de la tête de pliage étant plus rapide qu'un déplacement du nez de pliage, la vitesse d'exécution des pliages est plus grande. De plus, dans une machine selon l'invention, les jeux mécaniques notamment au niveau du nez de pliage fixe sont limités. La qualité des pièces réalisées est ainsi améliorée.

Les têtes des deux bielles étant connectées entre elles, et le doigt de pliage étant porté par l'une des bielles, la commande en translation des pieds des deux bielles est suffisante pour entraîner la tête de pliage (les bielles, le doigt de pliage) en mouvement. Une commande spécifique du mouvement latéral de la tête de pliage n'est pas nécessaire.

Le bras peut être monté rotatif par rapport au bâti selon l'axe de défilement. Ceci permet, avant de réaliser un pliage, d'orienter le nez de pliage par rapport à la tête de pliage.

La tête de pliage peut encore comprendre un galet de cintrage monté rotatif par rapport à son axe (ie selon un axe du galet) parallèle à l'axe de pliage. Le galet permet de réaliser des formes spécifiques, notamment des boucles et des pliages au delà de 180°.

Le doigt de pliage peut également être en rotation libre selon son axe (ie selon un axe du doigt de pliage) parallèle à l'axe de pliage, ce qui limite considérablement les efforts de frottement du doigt de pliage sur la barre à plier.

Selon une variante, le doigt de pliage, et le galet s'il y en a un, sont fixés sur la tête de pliage, par exemple sur la première bielle, rotatifs par rapport à la tête de pliage. Selon une autre variante, la tête de pliage comprend un outil monté de manière amovible sur la tête de pliage ; l'outil comprend une pièce support sur laquelle le doigt de pliage (et le galet s'il y en a un), est monté ; la tête de pliage comprend un moyen pour entraîner en rotation la pièce support de l'outil selon l'axe de pliage. Dit autrement, le doigt de pliage, et le galet s'il y en a un, sont montés sur une pièce support, l'ensemble pièce support, doigt de pliage et galet formant un outil ; l'outil étant monté de manière amovible sur la tête de pliage, il est ainsi très facile d'en changer pour réaliser des pliages de formes et / ou de diamètres différents, tout en conservant les mêmes moyens d'entraînement de la tête de pliage en mouvement.

Dans un mode de réalisation, l'outil peut comprendre un ergot de fixation s'étendant depuis une première face de la pièce support l'outil ; le doigt de pliage et éventuellement le galet s'étendent depuis une deuxième face de la pièce support de l'outil, et la tête de pliage comprend en complément :
- un mors adapté à recevoir l'ergot de fixation et à immobiliser l'ergot de fixation en rotation et en translation, et
- un moyen pour entraîner le mors en rotation selon l'axe de pliage.

L'ergot de l'outil et le mors de la tête de pliage forme ensemble un moyen de fixation amovible de l'outil sur la tête de pliage. Lorsque l'outil est monté sur la tête de pliage, l'axe du mors, l'axe de l'ergot et l'axe de pliage sont confondus. Le mors est par exemple fixé sur la tête de la première bielle.

L'axe du doigt de pliage ou l'axe du galet de cintrage peut être confondu avec l'axe de pliage pour des pliages spécifiques.

En fonction de la forme extérieure de la barre à plier, la surface externe latérale du doigt de pliage et / ou du galet de cintrage peut présenter une surface de révolution autour de l'axe du doigt de pliage ou de l'axe du galet de cintrage, par exemple une surface cylindrique, ou bien une surface en portion de tube fermée sur elle-même (forme de tube coupé refermé sur lui-même, forme de révolution obtenue à partir d'un arc de cercle). Une telle surface est bien adaptée pour permettre la rotation du doigt de pliage ou du galet sur lui-même au fur et à mesure du déplacement du doigt de pliage ou du galet le long de la barre à plier, ce qui limite les efforts de frottement.

Selon une variante, la surface externe du doigt de pliage est localement, sur une portion de la dite surface externe :
- plane, dans un plan parallèle à l'axe du doigt de pliage ou l'axe du galet de cintrage, ou
- cylindrique concave, selon un axe perpendiculaire à l'axe du doigt de pliage ou l'axe du galet de cintrage, un diamètre du cylindre correspondant au diamètre d'une barre à plier.

Une telle surface est bien adaptée pour épouser au mieux les formes d'une barre à plier et permet la réalisation de plis sans glissement du doigt de pliage ou du galet de cintrage sur la barre à plier.

### Brève description des figures

L'invention sera mieux comprise, et d'autres caractéristiques et avantages de l'invention apparaîtront à la lumière de la description qui suit d'exemples de réalisation d'une machine de cintrage selon l'invention.

La description est à lire en relation avec les dessins annexés dans lesquels :
- la figure la est un schéma partiel d'une machine selon l'invention, outil sorti de son logement
- la figure 1b est un schéma cinématique des éléments de la figure 1a,
- la figure 2a montre un outil comprenant un doigt de pliage
- la figure 2b montre un outil comprenant un doigt de pliage et un galet
- la figure 2c montre un autre outil comprenant un doigt de pliage et un galet
- les figures 3a et 3b montrent la cinématique d'un pliage sur le nez de pliage
- les figures 4a et 4b montrent la cinématique d'un pliage sur l'axe de pliage
- les figures 5a à 5c montrent la cinématique d'un pliage décalé (5a = position en fin du 2ème pli, 5b = position en début du 3ème pli, 5c = position en fin du 3ème pli)
- les figures 6a et 6b montrent la cinématique de réalisation deux contre-plis en une fois
- les figures 7a et 7b montrent la cinématique d'un pli sans glissement.

Pour simplifier la lecture on a utilisé, dans la description le seul terme "barre" pour désigner plus généralement une pièce brute pouvant être une barre, un fil, un tube, un profilé avant cintrage.

Egalement pour simplifier, on a choisi de décrire les réalisations et les mouvements des éléments de la machine selon l'invention par rapport au plan horizontal des figures, correspondant au plan vertical de la machine sur pied, Les termes "haut", "bas" sont ainsi définis par rapport au plan des figures. Mais ces réalisations sont bien entendu reproductibles dans tous les plans de travail.

Enfin, les termes "amont" et "aval" sont définis de manière habituelle, le long de la barre à plier et selon le sens de défilement de la barre.

### Description d'un mode de réalisation de l'invention

Dans les exemples représentés, une machine selon l'invention comporte :
- un bras 10, rotatif autour de l'axe de défilement et fixé à un bâti statique non représenté,
- un nez de pliage 20 porté par le bras 10, et fixe par rapport au bras,
- une tête de pliage 50 sur laquelle est fixé un outil 70 rotatif selon un axe de pliage,
- un poste d'amenage (non représenté) situé en amont du nez de pliage pour déplacer une barre selon un axe de défilement et à travers le nez de pliage.

La tête de pliage comprend également :
- une première bielle 80 dont une tête 81 porte l'outil 70,
- une deuxième bielle 90 dont une tête 91 est couplée à la tête 81 de la première bielle 80 en rotation par rapport à un axe d'articulation A perpendiculaire à l'axe de défilement B et parallèle à l'axe de pliage P.

La tête de pliage comprend encore un premier moyen d'entraînement 30 pour entraîner en translation un pied 82 de la première bielle selon un axe parallèle à l'axe de défilement, et un deuxième moyen d'entraînement 40 pour entraîner en translation un pied 92 de la deuxième bielle 90 selon un axe parallèle à l'axe de défilement. Le pied 82 de la première bielle 80 est libre en rotation par rapport au moyen d'entraînement 30 et peut ainsi tourner librement selon un axe parallèle à l'axe de pliage. De manière similaire, le pied 92 de la deuxième bielle est libre en rotation par rapport au moyen d'entraînement 40 et peut ainsi tourner librement selon un axe parallèle à l'axe de pliage.

Dans l'exemple des figures 2a, 2b, 2c notamment, l'outil 70 comprend une pièce support 71 comprenant un ergot de fixation 74 s'étendant depuis une première face de la pièce support 71 de l'outil.

La tête de pliage 50 comprend un moyen pour entraîner l'outil en rotation selon l'axe de pliage P. Dans les exemples représentés, ce moyen d'entraînement comprend :
- un mors 60 adapté à recevoir l'ergot de fixation 74 et à immobiliser l'ergot de fixation, et
- un moyen (non représenté) pour entraîner le mors en rotation selon l'axe de pliage ; l'axe de pliage, l'axe du mors et l'axe de l'ergot sont confondus lorsque l'outil est monté dans le mors.

L'axe de pliage P est l'axe de la tête de pliage autour duquel le doigt de pliage est susceptible d'être entraîné en rotation.

Des outils différents permettent de réaliser des pliages ou des cintrages différents sur des barres de diamètre et de forme différents, en fonction notamment de la forme et du diamètre du doigt de pliage, de la présence ou non d'un galet, de la forme et du diamètre du galet, de la position de l'axe du doigt de pliage et / ou de l'axe du galet par rapport à l'axe de pliage, etc. Un outil monté sur la tête de pliage peut être aisément remplacé par un autre.

Dans les exemples représentés figures. 2a, 2b, 2c, le doigt de pliage 72 s'étend depuis une deuxième face de la pièce support et est monté en rotation libre par rapport à l'axe D du doigt de pliage, parallèle à l'axe P de pliage.

Dans l'exemple figure 2a, l'outil comprend également un galet de cintrage s'étendant parallèlement au doigt de pliage, depuis la deuxième face de la pièce support selon un axe G du galet confondu avec l'axe P de pliage. Le galet est ici monté en rotation libre sur son axe.

Dans les exemples des figures 2b, 4a, 4b notamment, l'outil comprend également un galet 73 de cintrage s'étendant parallèlement au doigt 72 de pliage, depuis la deuxième face de la pièce support selon un axe G du galet parallèle à l'axe P de pliage. Le galet est ici monté en rotation libre sur son axe.

Dans l'exemple des figures 4a, 4b, 6a, 6b notamment, l'axe du G galet est confondu avec l'axe P de pliage et l'axe D du doigt de pliage est décalé par rapport à l'axe P de pliage. Dans l'exemple des figures 8a, 8b notamment, l'axe du galet et l'axe du doigt de pliage sont décalés par rapport à l'axe de pliage.

Dans l'exemple des figures 3a, 3b, la surface externe latérale du doigt de pliage est une surface de révolution autour de l'axe du doigt de pliage, plus précisément une surface en creux formant une gorge dans laquelle peut venir se positionner une barre cylindrique à plier. La barre est ainsi parfaitement maintenue latéralement et ne peut se déplacer en translation selon l'axe de pliage.

Dans l'exemple des figures 7a, 7b, la surface externe du doigt de pliage est localement cylindrique concave, selon un axe perpendiculaire à l'axe du doigt de pliage ou l'axe du galet de cintrage, un diamètre du cylindre correspondant au diamètre d'une barre à plier. Elle est ainsi parfaitement adaptée à venir en appui sur la surface d'un tube pour la réalisation d'un pli sans glissement.

Les moyens d'entraînement en rotation du doigt par rapport à l'axe de pliage et les moyens d'entraînement en translation des extrémités 82, 92 des bielles sont commandés par des moyens de commande numériques, en d'autre terme par un logiciel de commande paramétrable par un utilisateur en fonction des pliages à réaliser. L'axe de pliage de la machine est un axe horizontal, perpendiculaire à l'axe longitudinal de la barre à plier. Les moyens d'entraînement en translation des extrémités 82, 92 des bielles permettent de positionner avec précision le point d'intersection de l'axe de pliage de la machine dans le plan vertical passant par l'axe longitudinal de la barre à plier. Ensuite, la rotation du doigt de pliage selon l'axe de pliage, éventuellement en combinaison avec un déplacement simultané de l'axe de pliage, permet de réaliser le pliage recherché, comme on va le voir dans les exemples ci-dessous.

Quelques exemples de pliages réalisables avec une machine selon l'invention vont maintenant être décrits en relation avec les figures 3 à 8. Sur les figures, les flèches indiquent les mouvements effectués par l'outil pour réaliser un pliage.

Les figures 3a, 3b montrent la cinématique d'un pliage d'une barre cylindrique sur le nez de pliage. L'outil utilisé comprend seulement un doigt de pliage, dont l'axe est décalé par rapport à l'axe de pliage. La barre est amenée à travers le nez de pliage, et est immobilisée dans le nez de pliage. En position initiale (fig. 3a), le doigt de pliage 72 est positionné sous la barre, au contact de la barre. L'axe de pliage, perpendiculaire à l'axe de la barre, et passe par l'axe de la barre. Pour réaliser le pli, le doigt est entraîné en rotation selon l'axe de pliage, jusqu'à sa position finale (fig. 3b). La forme du pli est ici donnée par la forme du nez de pliage.

Les figures 4a, 4b montrent la cinématique de réalisation d'un pli sur l'axe de pliage. L'outil utilisé comprend un galet dont l'axe est confondu avec l'axe de pliage, et un doigt de pliage dont l'axe est décalé par rapport à l'axe de pliage. La barre est amenée à travers le nez de pliage, et dépasse en aval du nez de pliage d'une longueur suffisante pour former le pli sans que la tête de pliage vienne au contact du nez de pliage. En position initiale (fig. 4a), l'axe de pliage est positionné par rapport à la barre de sorte que le galet et le doigt de pliage soient en contact avec la barre à plier, l'un étant au dessus et l'autre au dessous de la barre. Puis le doigt de pliage est entraîné en rotation et glisse ou roule sur l'extrémité de la barre qui se plie, jusqu'à la position finale (fig. 4b). La tête de pliage étant suffisamment éloignée du nez de pliage, le pliage peut aller dans l'exemple représenté jusqu'à la réalisation d'une boucle fermée.

Les figures 5a à 5c montrent la cinématique de réalisation de plusieurs plis successifs à 90° le long d'une barre cylindrique. L'outil utilisé est le même que dans l'exemple des figures 4a, 4b. Sur la figure 5a, le premier pli (le plus proche du nez de pliage le long de la barre) est déjà réalisé et le deuxième pli, en aval du premier vient d'être terminé. Le galet est positionné à l'intérieur du deuxième pli, et le doigt de pliage est positionné à l'extérieur du deuxième pli, en aval du galet. Pour réaliser le troisième pli, l'axe de pliage est tout d'abord décalé en translation selon un axe parallèle à l'axe de la barre dans le nez de pliage jusqu'à la position où le pliage doit être réalisé (fig. 5b), puis le doigt est entraîné en rotation pour réaliser le pliage (fig. 5c). Dans l'exemple des figures 5a-5c, une pièce plate à section rectangulaire a ainsi été réalisée.

Les figures 6a, 6b montrent la cinématique de réalisation simultanée de deux contre-plis, l'un sur le nez de pliage, l'autre autour du galet. L'outil utilisé est le même que dans l'exemple des figures 4a, 4b. En position initiale, l'axe de pliage et le doigt de pliage sont positionnés de sorte que le doigt et le galet soient positionnés de part et d'autre de la barre à plier et en contact avec la barre. Le pli est ensuite réalisé en déplaçant la tête de pliage (et donc l'axe de pliage) selon une trajectoire courbe jusqu'à sa position finale (fig. 6b), le doigt de pliage étant maintenu immobile par rapport à l'axe de pliage. On notera qu'ici seul l'axe de pliage est déplacé pendant la phase de pliage. Au contraire des exemples précédents où seul le doigt de pliage était déplacé en rotation par rapport à l'axe de pliage pendant la phase de pliage, l'axe de pliage (et donc la tête de pliage) restant immobile.

Les figures 7a, 7b montrent la cinématique de réalisation d'un pli sans glissement d'une barre cylindrique sur le nez de pliage de la machine. L'outil utilisé ici comprend un doigt de pliage dont l'axe est décalé par rapport à l'axe de pliage. Le galet est dans cet exemple inutile. En position initiale (fig. 7a), le doit de pliage est en appui sous la barre de sorte que la droite perpendiculaire à l'axe de pliage et passant par l'axe du doigt soit perpendiculaire à la barre à plier. Le pli est ensuite réalisé en déplaçant en rotation la tête de pliage et l'axe de pliage, le doigt étant maintenu immobile par rapport à l'axe de pliage (fig. 7b). Le pli est ici réalisé sans glissement, c'est-à-dire que le point de contact entre la barre et la droite perpendiculaire à l'axe de pliage et passant par l'axe du doigt est le même pendant toute la phase de pliage. On notera que, dans cet exemple, pendant la phase de pliage, le doigt de pliage est immobile, et notamment ne tourne pas sur lui-même, comme cela peut être le cas dans les exemples précédents.

Bien sûr, bien d'autres plis peuvent être envisagés avec une machine selon l'invention, en fonction notamment :
- de la forme et des dimensions du nez utilisé
- de la forme et des dimensions de l'outil utilisé, avec un doigt, et avec ou sans galet
- du mouvement de l'axe de pliage (de la tête de pliage) avant et / ou pendant la phase de pliage, le point d'intersection de l'axe de pliage pouvant décrire une courbe quelconque dans le plan vertical par une commande approprié des moyens d'entraînement en translation des deuxièmes extrémités 82, 92 des bielles 80, 90,
- du mouvement de rotation du doigt de pliage par rapport à l'axe de pliage par une commande approprié du moyen d'entraînement en rotation du doigt de pliage.

### Nomenclature

- 10: bras
- 20: nez de pliage porté par le bras
- 30, 40: moyens pour entraîner en translation un pied d'une bielle 80, 90
- 50: tête de pliage
60 mors de la tête de pliage
70 outil
71 pièce support
74 ergot s'étendant selon l'axe de pliage lorsque l'outil est monté dans le mors
72 doigt de pliage, rotatif par rapport à un axe D parallèle à l'axe de pliage P
73 galet, rotatif par rapport à un axe G parallèle à l'axe de pliage P
80,90 bielles
81, 82 : tête et pied de la bielle 80
91, 92 : tête et pied de la bielle 90
- 100: barre
- P: axe de pliage
- B: axe de défilement
- G: axe du galet
- D: axe du doigt
- A: axe de l'articulation des deux bielles 80, 90

## Revendications

1. Machine pour le cambrage, le formage, le pliage ou le cintrage d'une barre (100) selon un axe de pliage (P), machine comportant :
• un bras (10),
• un nez de pliage (20) porté par le bras,
• une tête de pliage (50) comprenant un doigt de pliage (72) rotatif par rapport à l'axe de pliage (P),
• un poste d'amenage situé en amont du nez de pliage (20) pour déplacer la barre (100) selon un axe de défilement (B) et à travers le nez de pliage (20),
machine **caractérisée en ce que** la tête de pliage comprend également :
• une première bielle (80) portant le doigt de pliage (72),
• une deuxième bielle (90) dont une tête (91) est couplée à une tête (81) de la première bielle (80) en rotation par rapport à un axe d'articulation (A) perpendiculaire à l'axe de défilement (B),
• un premier moyen d'entraînement (30) pour entraîner en translation un pied (82) de la première bielle (80) selon un axe parallèle à l'axe de défilement (B), et un deuxième moyen d'entraînement (40) pour entraîner en translation un pied (92) de la deuxième bielle (90) selon un axe parallèle à l'axe de défilement (B).

2. Machine selon la revendication 1, dans lequel le bras (10) est monté rotatif selon l'axe de défilement (B) par rapport à un bâti de la machine.

3. Machine selon l'une des revendications précédentes, dans laquelle la tête de pliage (50) comprend également un galet de cintrage (73) monté rotatif par rapport à un axe du galet (G) parallèle à l'axe de pliage (P).

4. Machine selon l'une des revendications précédentes, dans laquelle le doigt de pliage (72) est en rotation libre selon un axe du doigt de pliage (D) parallèle à l'axe de pliage (P).

5. Machine selon l'une des revendications précédentes, dans laquelle la tête de pliage (50) comprend également un outil (70) monté de manière amovible sur la tête de pliage, l'outil comprenant une pièce support (71) sur laquelle le doigt de pliage (72) est monté, la tête de pliage (50) comprenant un moyen pour entraîner en rotation la pièce support de l'outil selon l'axe de pliage (P).

6. Machine selon la revendication 5 en combinaison avec la revendication 3, dans laquelle le galet de cintrage (73) est monté sur la pièce support (71) de l'outil (70).

7. Machine selon l'une des revendications 5 à 6, dans laquelle l'outil (70) comprend un ergot de fixation (74) s'étendant depuis une première face de la pièce support l'outil, le doigt de pliage (72) et éventuellement le galet (73) s'étendant depuis une deuxième face de la pièce support de l'outil, et dans laquelle la tête de pliage (50) comprend :
• un mors (60) adapté à recevoir l'ergot de fixation et à immobiliser l'ergot de fixation, et
• un moyen pour entraîner le mors (60) et l'outil en rotation selon un axe du mors formant l'axe de pliage (P).

8. Machine selon l'une des revendications précédentes, dans laquelle l'axe du doigt de pliage (D) ou l'axe du galet de cintrage (G) est confondu avec l'axe de pliage (P).

9. Machine selon l'une des revendications précédentes, dans laquelle la surface externe latérale du doigt de pliage (72) et / ou du galet de cintrage (73) est une surface de révolution autour de l'axe du doigt de pliage (D) ou de l'axe du galet de cintrage (G).

10. Machine selon l'une des revendications précédentes, dans laquelle la surface externe du doigt de pliage (72) est localement :
• plane, dans un plan parallèle à l'axe du doigt de pliage (D) ou l'axe du galet de cintrage (G), ou
• cylindrique concave, selon un axe perpendiculaire à l'axe du doigt de pliage (D) ou l'axe du galet de cintrage (G), un diamètre du cylindre correspondant au diamètre d'une barre à plier (100).

## Patentansprüche

1. Maschine zum Wölben, Umformen, Falten oder Biegen einer Stange (100) entlang einer Biegeachse (P), welche Maschine Folgendes umfasst:
• einen Arm (10),
• eine von dem Arm getragene Biegenase (20),
• einen Biegekopf (50), der einen relativ zu der Biegeachse (P) drehbaren Biegefinger (72) umfasst,
• eine stromaufwärts von der Biegenase (20) befindliche Zufuhrstation zum Bewegen der Stange (100) entlang einer Laufachse (B) und durch die Biegenase (20),
welche Maschine **dadurch gekennzeichnet ist, dass** der Biegekopf auch Folgendes umfasst:
• eine erste Verbindungsstange (80), die den Biegefinger (72) trägt,
• eine zweite Verbindungsstange (90), deren einer Kopf (91) mit einem Kopf (81) der ersten Verbindungsstange (80) drehbar relativ zu einer Gelenkachse (A) senkrecht zur Laufachse (B) gekoppelt ist,
• ein erstes Antriebsmittel (30) für den Antrieb in Translation eines Fußes (82) der ersten Verbindungsstange (80) entlang einer Achse parallel zur Laufachse (B) und ein zweites Antriebsmittel (40) für den Antrieb in Translation eines Fußes (92) der zweiten Verbindungsstange (90) entlang einer Achse parallel zur Laufachse (B).

2. Maschine nach Anspruch 1, bei der der Arm (10) drehbar entlang der Laufachse (B) relativ zu einem Rahmen der Maschine gelagert ist.

3. Maschine nach einem der vorhergehenden Ansprüche, bei der der Biegekopf (50) auch eine drehbar relativ zu einer Rollenachse (G) parallel zur Biegeachse (P) gelagerte Biegerolle (73) umfasst.

4. Maschine nach einem der vorhergehenden Ansprüche, bei der der Biegefinger (72) frei drehbar entlang einer Achse des Biegefingers (D) parallel zur Biegeachse (P) ist.

5. Maschine nach einem der vorhergehenden Ansprüche, bei der der Biegekopf (50) ebenfalls ein Werkzeug (70) umfasst, das abnehmbar an dem Biegekopf gelagert ist, wobei das Werkzeug ein Halteteil (71) umfasst, auf dem der Biegefinger (72) gelagert ist, wobei der Biegekopf (50) ein Mittel umfasst, um das Halteteil des Werkzeugs drehbar entlang der Biegeachse (P) anzutreiben.

6. Maschine nach Anspruch 5 in Kombination mit Anspruch 3, bei der die Biegerolle (73) an dem Halteteil (71) des Werkzeugs (70) gelagert ist.

7. Maschine nach einem der Ansprüche 5 bis 6, bei der das Werkzeug (70) eine Befestigungsnase (74) umfasst, die sich ab einer ersten Fläche des Halteteils des Werkzeugs erstreckt, wobei sich der Biegefinger (72) und gegebenenfalls die Rolle (73) ab einer zweiten Fläche des Halteteils des Werkzeugs erstrecken, und wobei der Biegekopf (50) Folgendes umfasst:
• eine Backe (60), die angepasst ist, um die Befestigungsnase aufzunehmen und um die Befestigungsnase zu immobilisieren, und
• ein Mittel, um die Backe (60) und das Werkzeug drehbar entlang einer die Biegeachse (P) bildenden Achse der Backe anzutreiben.

8. Maschine nach einem der vorhergehenden Ansprüche, bei der die Achse des Biegefingers (D) oder die Achse der Biegerolle (G) mit der Biegeachse (P) zusammenfällt.

9. Maschine nach einem der vorhergehenden Ansprüche, bei der die seitliche Außenfläche des Biegefingers (72) und/oder der Biegerolle (73) eine Rotationsfläche um die Achse des Biegefingers (D) oder die Achse der Biegerolle (G) ist.

10. Maschine nach einem der vorhergehenden Ansprüche, wobei die Außenfläche des Biegefingers (72) lokal:
• planar in einer Ebene parallel zu der Achse des Biegefingers (D) oder der Achse der Biegerolle (G), oder
• konkav zylindrisch entlang einer Achse senkrecht zu der Achse des Biegefingers (D) oder der Achse der Biegerolle (G) ist, wobei ein Durchmesser des Zylinders dem Durchmesser einer zu biegenden Stange (100) entspricht.

## Claims

1. Machine for cambering, shaping, bending or curving a bar (100) along a bending axis (P), said machine including :
• an arm (10),
• a bending shank (20) carried by the arm,
• a bending head (50) comprising a rotatable bending lug (72) that is rotatable relative to the bending axis (P), and
• a feeding station located upstream from the bending shank (20) for moving the bar (100) along an axis of travel (B) and across the bending shank (20).
which machine is **characterized in that** the bending head also comprises:
• a first connecting rod (80) carrying the bending lug (72),
• a second connecting rod (90), a head (91) of which is coupled to a head (81) of the first connecting rod (80) so as to rotate relative to a hinge axis (A) perpendicular to the axis of travel (B),
• a first drive means (30) for driving in translation a leg (82) of the first connecting rod (80) along an axis parallel to the axis of travel (B), and a second drive means (40) for driving in translation a leg (92) of the second connecting rod (90) along an axis parallel to the axis of travel (B).

2. Machine according to claim 1, wherein the arm (10) is rotationally mounted along the axis of travel (B) relative to a frame of the machine.

3. Machine according to one of the preceding claims, wherein the bending head (50) also comprises a cambering roller (73) rotationally mounted relative to an axis (G) of the roller parallel to the bending axis (P).

4. Machine according to one of the preceding claims, wherein the bending lug (72) is freely rotating about an axis of the bending lug (D) parallel to the bending axis (P).

5. Machine according to one of the preceding claims, wherein the bending head (50) also comprises a tool (70) detachably mounted on the bending head, the tool comprising a supporting part (71) on which the bending lug (72) is mounted, the bending head (50) comprising a means for driving in rotation the supporting part of the tool according to the bending axis (P).

6. Machine according to claim 5 in combination with claim 3, wherein the cambering roller (73) is mounted on the supporting part (71) of the tool (70).

7. Machine according to one of claims 5 to 6, wherein the tool (70) comprises a fastening pin (74) extending from a first face of the supporting part of the tool, the bending lug (72) and eventually the roller (73) extending from a second face of the supporting part of the tool, and wherein the bending head (50) comprises:
• a jaw (60) adapted to receive the fastening pin and to immobilize the fastening pin, and
• means for driving the jaw (60) and the tool in rotation about an axis of the jaw forming the bending axis (P).

8. Machine according to one of the preceding claims, wherein the axis of the bending lug (D) or the axis of the cambering roller (G) coincides with the bending axis (P).

9. Machine according to one of the preceding claims, wherein the external side surface of the bending lug (72) and/or the cambering roller (73) is a surface of revolution about the axis of the bending lug (D) or the axis of the cambering roller (G).

10. Machine according to one of the preceding claims, wherein the outer surface of the bending lug (72) is locally:
• planar, in a plane parallel to the axis of the bending lug (D) or the axis of the cambering roller (G), or
• cylindrical concave, along an axis perpendicular to the axis of the bending lug (D) or the axis of the cambering roller (G), a diameter of the cylinder correponding to the diameter of a bar to be bent (100).
